# EUROPÄISCHE PATENTSCHRIFT

(11) **EP 2 710 944 B1**
(45) Veröffentlichungstag und Bekanntmachung des Hinweises auf die Patenterteilung: **16.12.2020**
(21) Anmeldenummer: 13184490.4
(22) Anmeldetag: 16.09.2013
(51) Int. Cl.: A47L 9/28, A47L 9/04

(54) **Selbsttätig verfahrbares Bodenreinigungsgerät und Verfahren zum Betreiben eines Bodenreinigungsgerätes**
Self-propelled floor cleaning apparatus and method for operating a floor cleaning apparatus
Appareil de nettoyage du sol à déplacement automatique et procédé de fonctionnement d'un appareil de nettoyage du sol

(30) Priorität: 19.09.2012 DE 102012108802
(43) Veröffentlichungstag der Anmeldung: 26.03.2014
(73) Patentinhaber: Vorwerk & Co. Interholding GmbH, 42275 Wuppertal (DE)
(72) Erfinder: Windorfer, Harald, 40822 Mettmann (DE)
(74) Vertreter: Müller, Enno

(56) Entgegenhaltungen:
- EP-A- 2 407 847
- DE-A- 10 242 257
- DE-A1- 10 242 257
- DE-A1-102010 000 174
- JP-A- 2004 049 592
- KR-B1-2012-0 055 891
- US-A-2012/0 125 363
- US-A1- 2007 267 570
- US-A1- 2007 271 004

## Beschreibung

Die Erfindung betrifft zunächst ein selbsttätig verfahrbares Bodenreinigungsgerätnach den Merkmalen des Oberbegriffs des Anspruches 1.

Weiter betrifft die Erfindung ein Verfahren zum Betreiben eines selbsttätig verfahrbaren Bodenreinigungsgerätes nach den Merkmalen des Oberbegriffs des Anspruches 9.

Derartige Bodenreinigungsgeräte sind bereits in vielfacher Hinsicht bekannt geworden. Es wird beispielsweise auf die DE 102011000536 A1, die DE 102008014912 A1, die DE 102011000250 A1 und die DE 1020110036772 A1 verwiesen.

Solche selbsttätig verfahrbare Bodenreinigungsgeräte sind auch in der Lage, kleinere Hindernisse, mit einer ansteigenden, d.h. gegenüber der Fläche, auf welcher das Gerät kurz vor Erreichen des Hindernisses verfährt, angehobenen oder ansteigenden Kante, wie insbesondere Teppichrandkanten, aber auch gegebenenfalls Bodenschwellen, zu überwinden.

Aus der US 2007/ 0271004 A1 ist ein Bodenreinigungsgerät bekannt, welches zur Saugreinigung eines Teppichs ausgebildet ist und vor Durchführung eines Reinigungsvorganges die Grenzen eines Teppichs erfassen kann.

Aus der US 2012/0125363 A1 ist ein Bodenreinigungsgerät bekannt, bei welchem entweder eine Reinigung einer Umgebung eines Teppichs oder eine Reinigung des Teppichs selbst vorgenommen wird.

Im Weiteren ist es im Stand der Technik, beispielsweise aus den Veröffentlichungen US 2007/267570 A1 und JP 2004/049592 A bekannt, dass Bodenreinigungsgeräte zu Reinigung beziehungsweise Erfassung von Hindernissen an der Erstreckung eines Hindernisses ausgerichtet verfahren können.

Bodenreinigungsgeräte als solche und selbsttätige Verfahrweisen hierfür sind auch aus der DE 102 422 57 A1, der EP 2 407 847 A und der DE 10 2010 000174 A1 bekannt.

Ausgehend von dem dargelegten Stand der Technik, insbesondere der US 2012/0125363 A1, beschäftigt sich die Erfindung mit der Aufgabenstellung, ein Bodenreinigungsgerät und ein Verfahren zum Betreiben eines Bodenreinigungsgerätes anzugeben, das eine möglichst effektive Reinigung einer Teppichrandkante ermöglicht.

Diese Aufgabe ist zunächst beim Gegenstand des Anspruches 1 gelöst, wobei darauf abgestellt ist, dass ein Abstand einer Randkante eines Gehäuses des Bodenreinigungsgerätes zu der Teppichrandkante so wählbar ist, dass die Eck-Reinigungsbürste hinsichtlich ihrer durch Reinigungsborsten beschriebenen Kreisfläche in einer bestimmten Überdeckung, beispielsweise mittig zu der Teppichrandkante verfährt, der Abstand aber auch so einstellbar ist, dass die Teppichrandkante tangential außen an der Kreisfläche verläuft oder als geringfügige Sekante zu der Kreisfläche, oder dass weiter der Abstand so wählbar ist, dass ein Endbereich der um die horizontale Achse drehenden Reinigungsbürste die Teppichrandkante reinigt, wobei im Einzelnen eine Stirnfläche der Reinigungsbürste der Teppichrandkante zugeordnet, in Berührung oder in Überdeckung zu der Teppichrandkante verfahren werden kann.

Diese Aufgabe ist weiter beim Gegenstand des Anspruches 9 gelöst, wobei darauf abgestellt ist, dass das Entlangfahren durch eine rechnergestützte Ausrichtung der Verfahrrichtung so vorgenommen wird, dass eine Bürste des Reinigungsgerätes möglichst effektiv die Teppichrandkante reinigt, nämlich im Fall einer Tellerbürste mit im Wesentlichen vertikaler Drehachse und über einen Grundriss eines Gehäuses des Bodenreinigungsgerätes im Hinblick auf einen Rotationsbereich von Borsten hinausragend, etwa mittig zu der Teppichrandkante verfahren wird oder die Teppichrandkante eine Tangente oder eine gering eindringende Sekante bezüglich eines durch die rotierenden Borsten gebildeten Borstenkreises im Zuge des Verfahrens bildet oder dass im Falle, dass eine um eine horizontale Achse drehende Reinigungsbürste vorgesehen ist, ein Endbereich dieser Reinigungsbürste die Teppichrandkante bei dem Verfahren reinigt, wobei eine Stirnfläche der Reinigungsbürste der Teppichrandkante zugeordnet, in Berührung oder in Überdeckung zu der Teppichrandkante verfahren wird.

Dadurch, dass das Bodenreinigungsgerät somit die überfahrbare Teppichrandkante (im Folgenden auch als Hindernis bzw. Hindernisse bzw. Hindernisfläche bzw. Hinderniskante angesprochen) in eine Reinigungsstrategie, durch gezielte Änderung oder Anpassung der Verfahrrichtung, einbeziehen kann, kann es entsprechend auch, beispielsweise nach einem gesonderten erfolgten Abreinigen der ansteigenden Hindernisfläche, das Hindernis selbst, ohne jeweils beispielsweise die ansteigende Hinderniskante zu überfahren, abreinigen. Es verfährt dann beispielsweise in einem bestimmten Zeitraum oder solange, bis die spezielle Reinigung abgeschlossen ist, nur auf dem Hindernis. Dies ist insbesondere sinnvoll, wenn die Grundfläche des Hindernisses ein gewisses Ausmaß im Verhältnis zu der Grundfläche des Bodenreinigungsgerätes aufweist, also beispielsweise das Hindernis in seiner Breite und/ oder Länge mindestens einem Zweifachen oder mehr einer Abmessung des Bodenreinigungsgerätes in üblicher Verfahrrichtung entspricht.

Bei einem derartigen Bodenreinigungsgerät, wie sich auch aus den eingangs schon zitierten Druckschriften ergibt, ist insbesondere bevorzugt, dass ein Mikroprozessor vorgesehen ist, wobei weiter bevorzugt dem Mikroprozessor ein flüchtiger und/ oder ein nicht flüchtiger Speicher zugeordnet ist, mit dem Programme, insbesondere Verfahrprogramme, d.h. die Ausübung von Reinigungsstrategien, durchführbar sind. Weiter bevorzugt weist ein solches Bodenreinigungsgerät eine Flächen- und/ oder Raumerfassungsmöglichkeit auf, etwa durch berührungsloses Abtasten, wie angesprochen, wobei hier insbesondere eine Infrarot- und/ oder Sensorabtastung mittels eines oder mehrerer in dem Bodenreinigungsgerät vorgesehener Sensoren, insbesondere Ultraschall- und/ oder Infrarotsensoren, beispielsweise möglich ist. Hierdurch kann weiter bevorzugt das Gerät eine Kartierung eines Raumes, oder einer Mehrzahl von Räumen, die in einer Wohnung beispielsweise zu reinigen sind, gegebenenfalls auch im Zuge einer "Teach-In"-Fahrt, erstellen und nachfolgend anhand dieser Kartierung Reinigungsfahrten durchführen.

Im Hinblick auf eine ansteigende Hindernisfläche, die von einem derartigen Bodenreinigungsgerät überfahren werden kann, handelt es sich im Allgemeinen um Hindernisflächen, die gegenüber dem umgebenden Boden sich vertikal um einige Millimeter, beispielsweise 1 mm bis hin zu 20, 30 oder 40 mm, erheben. Weiter sind im Rahmen dieser Ausführungen ansteigende Hindernisflächen relevant, bei welchen der genannte vertikale Abstand der Hindernisfläche zufolge des Ansteigens sehr rasch beziehungsweise unmittelbar, stufenartig, jedenfalls aber über einen Bereich, der bis hin zu einigen wenigen Zentimetern, gemessen senkrecht zu einem Verlauf einer solchen Hinderniskante, beträgt, beispielsweise 5 bis 20 mm, gegeben ist.

Eine weitere bevorzugte Ausführung sieht vor, dass nach einem Erfassen eines langgestreckt überfahrbaren Hindernisses und Änderung der Verfahrrichtung so, dass es an diesem Hindernis entlangfährt, das Entlangfahren durch eine rechnerunterstützte Ausrichtung der Verfahrrichtung so vorgenommen wird, dass eine entsprechende Bürste des Reinigungsgerätes möglichst effektiv die Hinderniskante, speziell die ansteigende Hindernisfläche, reinigt. Beispielsweise kann vorgesehen sein, dass eine Tellerbürste, die eine Bürste ist mit im Wesentlichen vertikaler Drehachse und bevorzugt, wie weiter unten noch näher erläutert, über einen Grundriss eines Gehäuses des Bodenreinigungsgerätes im Hinblick auf einen Rotationsbereich von Borsten dieser Bürste hinausragende Bürste ist, etwa mittig zu der Hinderniskante verfährt oder derart, dass die Hinderniskante gleichsam eine Tangente, oder eine gering eindringende Sekante bezüglich eines durch die rotierenden Borsten gebildeten Borstenkreises, im Zuge des Verfahrens bilden.

Darüber hinaus oder alternativ kann auch ein mehrfaches Verfahren entlang der Hinderniskante erfolgen, dann auch beispielsweise mit unterschiedlichem Abstand der Gehäuserandkante (die in Verfahrrichtung verläuft zu der Hindernisrandkante), oder übergreifend oder nicht übergreifend zu der Hindernisrandkante, derart, dass bei einem Verfahren die beispielsweise genannte Tellerbürste möglichst effektiv die Hindernisrandkante reinigt, bei einem anderen Verfahren jedoch eine innerhalb des Grundrisses des Gehäuses angeordnete Reinigungsbürste mit im Wesentlichen horizontaler Drehachse.

Das überfahrbare Hindernis kann von dem Bodenreinigungsgerät auf verschiedene Weisen erfasst werden.

So ist es zum Einen möglich, dass eine Änderung des Bodenabstandes mittels eines Bodensensors erfasst und entsprechend ausgewertet wird. Derartige Bodenreinigungsgeräte weisen vielfach schon aus dem Gesichtspunkt einen derartigen Bodensensor auf, dass das Überfahren einer Stufe und damit ein Hinabstürzen des Bodenreinigungsgerätes auf einer Treppe vermieden werden soll. Ein solcher Bodensensor ist hierfür oftmals im Frontbereich, bezogen auf eine übliche Reinigungs-Verfahrrichtung des Bodenreinigungsgerätes, angeordnet.

Wie weiter unten noch erläutert, ist im vorliegenden Zusammenhang aber eine besondere Anordnung vorgeschlagen.

Weiter kann das Bodenreinigungsgerät eine, wie schon angesprochen, als Eckbürste bevorzugt ausgebildete Bürste mit weiter bevorzugt im Wesentlichen vertikaler Drehachse aufweisen, die jedenfalls bei einem Rotieren über den Gehäusegrundriss hinausreichende Borsten aufweist und ein Erreichen oder Überfahren des überfahrbaren Hindernisses zufolge einer Änderung des Motorstromes eines eine solche Eckbürste antreibenden Elektromotors erfassen lässt.

Weiter kann der Bodensensor auch als Berührungssensor ausgebildet sein. Ein solcher Sensor wird auch als taktiler Sensor bezeichnet. Ein Erreichen oder Überfahren eines überfahrbaren Hindernisses kann dann durch unmittelbare Berührung und damit erfassbare Änderung der vertikalen Höhe des überfahrenen Bodens, erfassbar sein. Ein Berührungssensor kann beispielsweise als auf dem Boden aufsitzend gleitender Fuß ausgebildet sein, der vertikal ausweichen kann. Zufolge einer bevorzugt in Verfahrrichtung, gegebenenfalls ringsum, vorgesehenen Schräge oder Kugel- beziehungsweise Halbkugelform oder Balligkeit kann ein Verhaken und damit ein Festfahren des Bodenreinigungsgerätes an Hindernissen zufolge eines solchen Berührungssensors vermieden werden.

Auch kann das Bodenreinigungsgerät einen Wandfolgesensor aufweisen. Dieser ist üblicherweise vorgesehen, um jedenfalls bezüglich einer besonderen Fahrt des Reinigungsgerätes, oftmals auch eine Ausgangsfahrt beim Erfassen eines Raumes, der zu reinigen ist, ein Entlangfahren an einer Wand ermöglichen. Dieser Wandfolgesensor kann im vorliegenden Zusammenhang dadurch genutzt sein, dass ein Signal eines Bodensensors, wie beschrieben, mit einem Signal des Wandfolgesensors zusammengefasst gewertet wird. Wird ein Signal des Bodensensors erfasst, nicht aber des Wandfolgesensors, kann dies dahingehend ausgewertet werden, dass ein überfahrbares Hindernis gegeben ist, aber nicht etwa eine Randkante, die in eine Wand übergeht.

Weiter ist bevorzugt, dass das Bodenreinigungsgerät, wie schon ausgeführt, ein Gehäuse mit einem, bezogen auf eine Draufsicht, Gehäuse-Grundriss, ein oder mehrere, eine Lauffläche aufweisende Räder und mindestens eine Reinigungsbürste aufweist, die eine Längsachse besitzt, wobei weiter das Rad und die Reinigungsbürste innerhalb des Gehäuse-Grundrisses angeordnet sind und der Bodensensor - bezogen auf dieselbe Draufsicht - in einem Sektor des Gehäuse-Grundrisses angeordnet ist, der durch die Längsachse der Reinigungsbürste und eine Senkrechte zu einer geometrischen Radachse begrenzt ist, wobei die Senkrechte unmittelbar außerhalb der Lauffläche, auf der einer Randkante des Gehäuses zugewandten Seite der Lauffläche, verläuft.

Wenn eine Tellerbürste vorgesehen ist, kann diese sich auch ganz oder teilweise in dem genannten Sektor befinden. Bevorzugt ist diese Tellerbürste dann auch, gesehen von einem Laufrad aus, jenseits der Reinigungsbürste angeordnet. Insbesondere wenn die Reinigungsbürste sich in Richtung ihrer Längsachse zu der Randkante des Gehäuses hin über das Rad beziehungsweise dessen Lauffläche hinaus erstreckt, ist die genannte Begrenzung des Sektors, zumindest in diesem sich hinaus erstreckenden Abschnitt der Reinigungsbürste, bevorzugt auch durch eine parallele zu der Achse der Reinigungsbürste verlaufende Achse gegeben, welche eine radseitige Begrenzung der Reinigungsbürste, in der Regel bezogen auf deren radiale Borstenlänge, darstellt.

Der genannte Sektor kann auch bei nur einem Rad des Bodenreinigungsgerätes in dieser Form gegeben sein. Sollte es sich um ein zur Änderung einer Fahrrichtung verschwenkbares Rad handeln, bezieht sich die Definition bevorzugt auf die Stellung des Rades bei einer Geradeausfahrt.

Bevorzugt ist allerdings eine Konstellation, bei welcher zwei Räder vorgesehen sind, die zudem noch bevorzugt auf einer gemeinsamen, parallel zu der Achse der Reinigungsbürste verlaufenden Achse angeordnet sind.

Durch diese Maßnahme ist der Bodensensor in einer Anordnung vorgegeben, die es ermöglicht, das Bodenreinigungsgerät entlang einer Hinderniskante, etwa der Randkante eines Teppichs, verfahren zu lassen, wobei sich der Bodensensor schon in Überdeckung zu dem Teppich befindet, also eine vergleichsweise geringe vertikale Höhe meldet, das (zugeordnete) Rad und/ oder die zugeordnete Bürste sich aber noch auf dem darunter liegenden Niveau des Bodens befinden.

Die Erfassung des Hindernisses kann auch mittels einer Auswertung der Motorstromaufnahme einer Eck-Reinigungsbürste, wenn diese vorgesehen ist, vorgenommen werden. Insbesondere also einer Eck-Reinigungsbürste in Form einer Tellerbürste. Bei einem Zusammentreffen mit oder Überfahren eines Hindernisses ändert sich das Drehmoment und damit der Motorstrom, so dass diese Auswertung hierdurch ermöglicht wird.

Alternativ oder ergänzend kann auch die Auswertung mittels des schon genannten taktilen Sensors beziehungsweise Berührungssensors durchgeführt werden. Auch ein von diesem Sensor geliefertes Signal kann dann entsprechend ausgewertet werden, gegebenenfalls auch im Zusammenhang mit dem Signal eines Wandfolgesensors.

Nachstehend ist die Erfindung des Weiteren anhand der beigefügten Zeichnung, die jedoch lediglich ein Ausführungsbeispiel darstellt, erläutert. Hierbei zeigt:
- Fig. 1: ein selbsttätig verfahrbares Reinigungsgerät beim Entlangfahren an einer Teppichrandkante;
- Fig. 2: eine Darstellung gemäß Fig. 1, mit Darstellung der Anordnung von Rad und Tellerbürste in Bezug auf eine Gehäuserandkante; und
- Fig. 3: eine Unteransicht des Bodenreinigungsgerätes gemäß Fig. 1 beziehungsweise Fig. 2 mit einer möglichen Zuordnung einer Teppichrandkante bei einem Verfahren.

Dargestellt und beschrieben ist ein selbsttätig verfahrbares Bodenreinigungsgerät 1.

Dieses Bodenreinigungsgerät, wie sich insbesondere auch in Zusammenschau mit Figur 3 ergibt, weist zwei Räder 2, 3 auf, die beim Ausführungsbeispiel bevorzugt jeweils einzeln angetrieben sind.

Weiter weist das Bodenreinigungsgerät 1 eine im Wesentlichen um eine horizontale Achse rotierende Reinigungsbürste 4 auf, sowie ein um eine im Wesentlichen vertikale Achse rotierende Eck-Reinigungsbürste 5. Diese ist beim Ausführungsbeispiel und bevorzugt als Tellerbürste ausgebildet.

In einer Draufsicht auf die Vorrichtung, wobei in Figur 3 konkret die Unteransicht dargestellt ist, ist das Gehäuse 6 zu erkennen, dessen Randkante, nun wiederum bezogen auf Figur 3, ersichtlich im Wesentlichen aus einem Rechteckabschnitt 7 und einem Kreisabschnitt 8 zusammengesetzt ist. Beim Ausführungsbeispiel ist der Rechteckabschnitt 7 auch mit leicht geringfügigerer Breite ausgebildet als der nachfolgend sich anschließende Kreisabschnitt, wobei der Kreisabschnitt 8 auch zugeordnet zu dem Rechteckabschnitt 7 einen gerade verlaufenden Abschnitt 9 aufweist.

Weiter weist das Bodenreinigungsgerät einen im Einzelnen nicht dargestellten Mikroprozessor sowie zugeordnete elektronische Speicher auf und darüber hinaus eine Steuerungseinrichtung und ein Steuerungsprogramm, in welchem Verfahrroutinen gespeichert sind oder aufgrund von gemessenen oder erfassten Parametern erstellbar oder änderbar sind.

Zur Erfassung eines Raumes, in dem sich das Bodenreinigungsgerät 1 bewegt, weist es eine, beim Ausführungsbeispiel in dem Haubenabschnitt 10 untergebrachte, berührungslose Abtasteinrichtung auf. Hierzu wird auf den eingangs auch genannten Stand der Technik verwiesen.

In Figur 1 ist eine typische Verfahrsituation des Bodenreinigungsgerätes 1 dargestellt.

Das Bodenreinigungsgerät 1 verfährt zunächst in dem dargestellten Raum 11 beispielsweise entlang einer Wand 12, wodurch sich die hier gestrichelt dargestellte ursprüngliche Verfahrrichtung V ergibt. Hierbei überfährt das Bodenreinigungsgerät 1 einen Teppich 13, der als langgestrecktes Hindernis eine Teppichrandkante 14 aufweist. Die Teppichrandkante 14 steht hier auch für eine allgemeiner angesprochene ansteigende Hindernisfläche.

Durch eine sensormäßige Erfassung, gegebenenfalls auch durch die Erfassung durch Abtasten, wie beschrieben, kann das Bodenreinigungsgerät 1 den Verlauf der Teppichrandkante 14 relativ zu seiner ursprünglichen Verfahrrichtung V bestimmen. Es führt dann, wenn dieser spezielle Reinigungsmodus jedenfalls gewählt ist, was optional möglich sein kann, er kann aber auch als feste Routine vorgesehen sein, eine oder mehrere Reinigungsfahrten in einer Verfahrrichtung R durch, die im Wesentlichen parallel zu der Teppichrandkante 14 verlaufend ausgerichtet ist.

Hierbei wird das Verfahren des Gerätes insbesondere so vorgenommen, dass es mit einem Abstand einer in Verfahrrichtung der Hindernisfläche, hier also beispielsweise der Teppichrandkante 14, einer in Verfahrrichtung zugeordneten Randkante des Gerätes 1 verfährt, der geringer ist als es einer Breite b des Gerätes entspricht. Dies dient insbesondere dem Abreinigen der Fläche vor dem Hindernis, ohne dass bereits eine Berührung mit dem Hindernis erfolgt. Dieser Abstand kann auch gegebenenfalls in mehreren Fahrten sukzessive verringert werden. Der Abstand kann insbesondere auch kleiner sein als es der genannten Breite b entspricht, etwa bis hin zu einem Hundertstel der genannten Breite oder auch bis zu einer Verfahrweise, bei der es zu einer Berührung mit dem Hindernis kommt.

Weiter kann der Abstand einer Randkante, speziell beim Ausführungsbeispiel eines Gehäuserandabschnittes 9 oder gegebenenfalls 15 (vergleiche Figur 3) zu der Teppichrandkante 14, gegebenenfalls auch im Übergriff zu der Teppichrandkante 14, so gewählt sein, dass eine Eck-Reinigungsbürste 5, wenn sie vorgesehen ist, wie in Figur 1 und 2 auch dargestellt, hinsichtlich ihrer durch die Reinigungsborsten 16 beschriebene Kreisfläche 17 in einer bestimmten Überdeckung, beispielsweise mittig zu der Teppichrandkante 14 verfährt. Der Abstand kann bei einem entsprechenden Verfahren aber auch so eingestellt sein, dass die Teppichrandkante 14 tangential - außen - an die Kreisfläche 17 verläuft oder als bevorzugt geringfügige Sekante zu der Kreisfläche 17.

Weiter kann der Abstand so gewählt sein, insbesondere auch dann, wenn eine Eck-Reinigungsbürste nicht vorgesehen ist, dass ein Endbereich der um eine horizontale Achse drehenden Reinigungsbürste 4 die genannte Teppichrandkante 14 bei diesem Verfahren reinigt. Auch insofern können unterschiedliche Stellungen verwirklicht sein, beispielsweise derart, dass eine Stirnfläche der Reinigungsbürste der Hinderniskante zugeordnet, aber mit gewissem Abstand, verfährt oder in Berührung oder in Überdeckung zu der Hinderniskante verfährt.

Weiter bevorzugt weist das Bodenreinigungsgerät 1, siehe Figur 3, einen berührungslos oder berührend arbeitenden Bodensensor 18 auf. Der Bodensensor 18 ist ersichtlich in einem Sektor des Gehäuse-Grundrisses angeordnet, der bezogen auf eine geometrische Achse 19 eines zugeordneten Rades 2 oder eine geometrische Achse 20 der Reinigungsbürste 4 außerhalb dieser Achse 19 beziehungsweise 20, randkantenseitig des Gehäuses 6, angeordnet ist. In weiterer, gegebenenfalls, soweit sich hierdurch eine andere Anordnung ergibt, alternativer Definition, ist der Bodensensor 18, bezogen auf dieselbe Draufsicht, in einem Sektor des Gehäuse-Grundrisses angeordnet, der durch die Längsachse der Reinigungsbürste 4 und eine Senkrechte S zu der geometrischen Radachse 20 begrenzt ist, wobei die Senkrechte unmittelbar außerhalb der Lauffläche des Rades, auf einer der Randkante des Gehäuses zugewandten Seite der Lauffläche, verläuft.

Somit kann das Verfahren entlang der Randkante auch mittels dieses Bodensensors (mit) gesteuert werden. Solange der Bodensensor 18 sich (bereits) in Überdeckung zu dem höheren anschließenden Bereich des Teppichs 13 befindet, verfährt das Bodenreinigungsgerät in dem hier interessierenden speziellen Reinigungsvorgang in Richtung der Randkante 14, bevorzugt mit einer leichten Kurventendenz von der Randkante weg in Richtung auf den nicht mit Teppich bedeckten Bodenbereich, so dass jedes Mal dann, wenn der Sensor keine Überdeckung zu dem Teppich (beim Ausführungsbeispiel) oder des Bodenhindernisses allgemein mehr meldet, wieder eine Rückbewegung zum Teppich erfolgt.

Alternativ zu der sensormäßigen Erkennung der Teppichrandkante 14, oder des Bodenhindernisses allgemein, ist auch eine Erkennung der ansteigenden Hindernisfläche mittels einer Überwachung des Motorstromes der beispielsweise als Tellerbürste ausgebildeten Eck-Reinigungsbürste 5 möglich. Der aufgenommene Motorstrom kann kann beispielsweise durch eine diesbezügliche Widerstandsschaltung erfasst werden und durch eine Steuerungsschaltung oder ein Steuerungsprogramm des Saugroboters ausgewertet werden. Während einer Reinigungsfahrt ergibt sich der Motorstrom in Abhängigkeit von der Beschaffenheit des zu reinigenden Bodens auf einer wesentlichen homogenen Fläche in einer relativ geringen Bandbreite, also praktisch mit einem konstanten Wert. Im Falle des Überfahrens eines Hindernisses, wie einer Teppichrandkante 14, stellt sich ein erhöhtes Drehmoment ein, was sich in einem Anstieg des Motorstroms auswirkt. Soweit dann eine weitere Auswertung eines Signals, wie eines Wandfolgesensors, erkennen lässt, dass dieses erhöhte Drehmoment/ die Erhöhung des Motorstromes nicht durch etwa das Erreichen einer Raumbegrenzung, wie einer Wand 12 oder eines Möbelstückes verursacht ist, kann dieser Anstieg des Motorstroms von dem Reinigungsgerät 1 als Überfahren eines Hindernisses gewertet werden. Es kann dann eine Routine eingeleitet werden, dass im gleichen Flächenbereich mehrfach hin- und hergefahren wird, so dass ein hierbei immer in gleicher Weise vorkommender Anstieg des Motorstroms als Kante eines Hindernisses, beispielsweise Teppichrandkante 14, gewertet werden kann und die Ausrichtung der Fahrtrichtung entsprechend dieser erfassten Randkante 14 vorgenommen werden kann. Dieses mehrfache Hin- und Herfahren kann auch bei den anderen beschriebenen Sensoren gegebenenfalls (zunächst) vorgenommen werden.

Ergänzend oder alternativ kann auch ein taktiler Sensor vorgesehen sein, der die Bodenhöhe unmittelbar neben der seitlichen Gehäusekante, nach außen hin, überwacht. Wird hierdurch eine Erhöhung der Bodenfläche, insbesondere ohne eine Zusatzmeldung, etwa eines Wandfolgesensors, festgestellt, kann auch diese als ein flaches Hindernis im Sinne einer Teppichrandkante 14 interpretiert werden. Entsprechend der vorstehenden Beschreibung der Änderung der Fahrtrichtung kann dann, gegebenenfalls auch hier nach mehrfachem Überfahren eines entsprechenden Bereiches, die Fahrtrichtung so geändert und eingestellt werden, dass sich das gewünschte Verfahren entlang der Hindernisfläche ergibt.

**Bezugszeichenliste:**

| | | | |
|---|---|---|---|
| 1 | Bodenreinigungsgerät | b | Breite |
| 2 | Rad | | |
| 3 | Rad | | |
| 4 | Reinigungsbürste | | |
| 5 | Eck-Reinigungsbürste | | |
| 6 | Gehäuse | | |
| 7 | Rechteckabschnitt | | |
| 8 | Kreisabschnitt | | |
| 9 | Abschnitt | | |
| 10 | Haubenabschnitt | | |
| 11 | Raum | | |
| 12 | Wand | | |
| 13 | Teppich | | |
| 14 | Teppichrandkante | | |
| 15 | Gehäuserandabschnitt | | |
| 16 | Reinigungsborsten | | |
| 17 | Kreisfläche | | |
| 18 | Bodensensor | | |
| 19 | Achse | | |
| 20 | Achse | | |
| | | | |
| R | Verfahrrichtung | | |
| S | Senkrechte | | |
| V | Ursprüngliche Verfahrrichtung | | |

## Patentansprüche

1. Selbsttätig verfahrbares Bodenreinigungsgerät (1), mit einer im Wesentlichen um eine Horizontalachse rotierenden Reinigungsbürste (4) sowie einer im Wesentlichen um eine vertikale Achse rotierenden Eck-Reinigungsbürste (5),wobei das Bodenreinigungsgerät (1) in der Lage ist, eine Teppichrandkante (14) zu überfahren und wobei weiter das Bodenreinigungsgerät (1) ein Mittel zur Erfassung der Teppichrandkante (14) aufweist, wobei das Bodenreinigungsgerät (1) derart ausgebildet ist, dass eine Verfahrweise zur Reinigung der Teppichrandkante (14) es oder eines an die Teppichrandkante (14) angrenzenden Bereiches durchführbar ist, in welcher das Reinigungsgerät (1) eine Verfahrrichtung (R oder V) einnimmt, die an der Erstreckung der Teppichrandkante (14) ausgerichtet ist und in Bezug auf die Teppichrandkante (14) ein Verfahren auf einem Bodenbereich vor der Teppichrandkante (14) beinhaltet, **dadurch gekennzeichnet, dass** ein Abstand einer Randkante eines Gehäuses (6) des Bodenreinigungsgerätes (1) zu der Teppichrandkante (14) so wählbar ist, dass die Eck-Reinigungsbürste (5) hinsichtlich ihrer durch Reinigungsborsten (16) beschriebenen Kreisfläche (17) in einer bestimmten Überdeckung, beispielsweise mittig zu der Teppichrandkante (14) verfährt, der Abstand aber auch so einstellbar ist, dass die Teppichrandkante (14) tangential außen an der Kreisfläche (17) verläuft oder als geringfügige Sekante zu der Kreisfläche (17), oder dass weiter der Abstand so wählbar ist, dass ein Endbereich der um die horizontale Achse drehenden Reinigungsbürste (4) die Teppichrandkante (14) reinigt, wobei im Einzelnen eine Stirnfläche der Reinigungsbürste der Teppichrandkante (14) zugeordnet, in Berührung oder in Überdeckung zu der Teppichrandkante (14) verfahren werden kann.

2. Bodenreinigungsgerät nach Anspruch 1, **dadurch gekennzeichnet, dass** ein Erreichen oder Überfahren eines überfahrbaren Hindernisses zufolge einer Änderung des Bodenabstandes mittels eines Bodensensors (18) erfassbar ist.

3. Bodenreinigungsgerät (1) nach einem der vorhergehenden Ansprüche, **dadurch gekennzeichnet, dass** für eine Erkennung eines Hindernisses eine Motorstromaufnahme der Eck-Reinigungsbürste (5) nutzbar ist.

4. Bodenreinigungsgerät (1) nach einem der vorhergehenden Ansprüche, **dadurch gekennzeichnet, dass** für eine sensormäßige Erkennung eines Hindernisses ein Signal eines taktilen Sensors nutzbar ist.

5. Bodenreinigungsgerät nach einem der Ansprüche 2 bis 4, **dadurch gekennzeichnet, dass** der Bodensensor (18) ein berührungslos arbeitender Sensor ist.

6. Bodenreinigungsgerät nach einem der Ansprüche 2 bis 4, **dadurch gekennzeichnet, dass** der Bodensensor (18) als Berührungssensor ausgebildet ist und dass ein Erreichen oder Überfahren eines überfahrbaren Hindernisses durch den Berührungssensor erfassbar ist.

7. Bodenreinigungsgerät nach einem der vorhergehenden Ansprüche, **dadurch gekennzeichnet, dass** das Bodenreinigungsgerät (1) einen Wandfolgesensor aufweist und dass ein Erreichen oder Überfahren eines überfahrbaren Hindernisses zufolge einer Auswertung eines Signals des Wandfolgesensors erfassbar ist.

8. Bodenreinigungsgerät nach einem der vorhergehenden Ansprüche, **dadurch gekennzeichnet, dass** das Bodenreinigungsgerät (1) ein Gehäuse (6) mit einem, bezogen auf eine Draufsicht, Gehäuse-Grundriss, und ein oder mehrere, eine Lauffläche aufweisende Räder (2, 3) aufweist, dass das Rad (2, 3) und die Reinigungsbürste (4) innerhalb des Gehäuse- Grundrisses angeordnet sind und dass der Bodensensor (18), bezogen auf dieselbe Draufsicht in einem Sektor des Gehäuse-Grundrisses angeordnet ist, der durch die Längsachse der Reinigungsbürste (4) und eine Senkrechte (S) zu einer geometrischen Achse (19, 20) begrenzt ist, wobei die Senkrechte (S) unmittelbar außerhalb der Lauffläche, auf der einer Randkante des Gehäuses zugewandten Seite der Lauffläche, verläuft.

9. Verfahren zum Betreiben eines selbsttätig verfahrbaren Bodenreinigungsgerätes (1), das in der Lage ist, eine Teppichrandkante (14) bei einem Verfahren mit einer Verfahrrichtung im rechten oder spitzen Winkel zu einer Längserstreckung der Teppichrandkante (14) zu überfahren und wobei weiter das Bodenreinigungsgerät (1) ein Mittel zur Erfassung der Teppichrandkante (14) aufweist, wobei nach einem Erfassen der Teppichrandkante (14) durch das Bodenreinigungsgerät (1) die Verfahrrichtung des Bodenreinigungsgerätes (1) so geändert wird, dass es an diesem Hindernis entlangfährt, **dadurch gekennzeichnet, dass** das Entlangfahren durch eine rechnergestützte Ausrichtung der Verfahrrichtung so vorgenommen wird, dass eine Bürste des Reinigungsgerätes (1) möglichst effektiv die Teppichrandkante (14) reinigt, nämlich im Fall einer Tellerbürste mit im Wesentlichen vertikaler Drehachse und über einen Grundriss eines Gehäuses (6) des Bodenreinigungsgerätes (1) im Hinblick auf einen Rotationsbereich von Borsten (16) hinausragend, etwa mittig zu der Teppichrandkante (14) verfahren wird oder die Teppichrandkante (14) eine Tangente oder eine gering eindringende Sekante bezüglich eines durch die rotierenden Borsten gebildeten Borstenkreises im Zuge des Verfahrens bildet oder dass im Falle, dass eine um eine horizontale Achse drehende Reinigungsbürste (4) vorgesehen ist, ein Endbereich dieser Reinigungsbürste (4) die Teppichrandkante (14) bei dem Verfahren reinigt, wobei eine Stirnfläche der Reinigungsbürste (14) der Teppichrandkante (14) zugeordnet, in Berührung oder in Überdeckung zu der Teppichrandkante (14) verfahren wird.

10. Verfahren zum Betreiben eines selbsttätig verfahrbaren Bodenreinigungsgerätes (1) nach Anspruch 9, **dadurch gekennzeichnet, dass** das Bodenreinigungsgerät (1) einen Bodensensor (18) aufweist und dass das Bodenreinigungsgerät (1), solange der Bodensensor (18) sich bereits in Überdeckung zu dem höheren anschließenden Bereich eines die Teppichrandkante (14) aufweisenden Teppichs (13) befindet, in Richtung der Randkante (14) verfahren wird, mit einer leichten Kurventendenz von der Randkante (14) weg in Richtung auf einen nicht mit Teppich (13) bedeckten Bodenbereich, so dass jedes Mal dann, wenn der Sensor (18) keine Überdeckung zu dem Teppich (13) mehr meldet, eine Rückbewegung zum Teppich (13) vorgenommen wird.

11. Verfahren nach einem der Ansprüche 9 oder 10, **gekennzeichnet durch** Nutzung eines Bodenreinigungsgerätes (1) nach einem der Ansprüche 1 bis 8.

## Claims

1. Self-propelling floor cleaning device (1), comprising a cleaning brush (4) which rotates substantially about a horizontal axis and a corner cleaning brush (5) which rotates substantially about a vertical axis, the floor cleaning device (1) being able to travel over a carpet edge (14), and the floor cleaning device (1) further having a means for detecting the carpet edge (14), the floor cleaning device (1) being designed such that a procedure for cleaning the carpet edge (14) or a region adjacent to the carpet edge (14) can be carried out, in which procedure the cleaning device (1) assumes a direction of travel (R or V) which is aligned with the extension of the carpet edge (14) and, with respect to the carpet edge (14), includes travelling on a floor region in front of the carpet edge (14), **characterised in that** a distance from an edge of a housing (6) of the floor cleaning device (1) to the carpet edge (14) can be selected such that the corner cleaning brush (5) travels, with respect to the circular area (17) thereof that is defined by cleaning bristles (16), in a certain overlap, for example centrally with respect to the carpet edge (14), however, the distance can also be adjusted such that the carpet edge (14) extends tangentially on the outside of the circular area (17) or as a slight secant with respect to the circular area (17), or **in that** the distance can also be selected such that an end region of the cleaning brush (4) which rotates about the horizontal axis cleans the carpet edge (14), it being possible specifically for an end face of the cleaning brush to be associated with the carpet edge (14) and to travel in contact with or in overlap with the carpet edge (14).

2. Floor cleaning device according to claim 1, **characterised in that** it is possible to detect when an obstacle, which can be travelled over, has been reached or travelled over by means of a floor sensor (18) as a result of a change in the floor distance.

3. Floor cleaning device (1) according to either of the preceding claims, **characterised in that** a motor current consumption of the corner cleaning brush (5) can be used to detect an obstacle.

4. Floor cleaning device (1) according to any of the preceding claims, **characterised in that** a signal from a tactile sensor can be used to detect an obstacle by means of sensors.

5. Floor cleaning device according to any of claims 2 to 4, **characterised in that** the floor sensor (18) is a contactless sensor.

6. Floor cleaning device according to any of claims 2 to 4, **characterised in that** the floor sensor (18) is designed as a contact sensor and **in that** it is possible to detect when an obstacle, which can be travelled over, has been reached or travelled over by means of the contact sensor.

7. Floor cleaning device according to any of the preceding claims, **characterised in that** the floor cleaning device (1) has a wall tracking sensor and **in that** it is possible to detect, based on an evaluation of a signal from the wall tracking sensor, when an obstacle, which can be travelled over, has been reached or travelled over.

8. Floor cleaning device according to any of the preceding claims, **characterised in that** the floor cleaning device (1) has a housing (6) having a housing outline, based on a top view, and one or more wheels (2, 3) having a tread, **in that** the wheel (2, 3) and the cleaning brush (4) are arranged within the housing outline, and **in that** the floor sensor (18), based on the same top view, is arranged in a sector of the housing outline which is defined by the longitudinal axis of the cleaning brush (4) and a perpendicular line (S) with respect to a geometric axis (19, 20), the perpendicular line (S) extending immediately outside the tread, on the side of the tread facing an edge of the housing.

9. Method for operating a self-propelling floor cleaning device (1) which is able to travel over a carpet edge (14) while travelling in a direction of travel at a right or acute angle with respect to a longitudinal extension of the carpet edge (14), and the floor cleaning device (1) further having a means for detecting the carpet edge (14), the direction of travel of the floor cleaning device (1) being changed after the carpet edge (14) is detected by the floor cleaning device (1) such that said floor cleaning device travels along this obstacle, **characterised in that** the travelling along is carried out by means of computer-assisted alignment of the direction of travel such that a brush of the cleaning device (1) cleans the carpet edge (14) as effectively as possible, specifically in the case of a circular brush having a substantially vertical axis of rotation and protruding beyond an outline of a housing (6) of the floor cleaning device (1) with respect to a rotation region of brushes (16), travels approximately centrally with respect to the carpet edge (14) or the carpet edge (14) forms a tangent or a slightly inward secant with respect to a bristle circle formed by the rotating bristles in the course of travelling, or **in that**, if a cleaning brush (4) which rotates about a horizontal axis is provided, an end region of said cleaning brush (4) cleans the carpet edge (14) during travel, with an end face of the cleaning brush (14) being associated with the carpet edge (14) and travelling in contact with or in overlap with the carpet edge (14).

10. Method for operating a self-propelling floor cleaning device (1) according to claim 9, **characterised in that** the floor cleaning device (1) has a floor sensor (18), and **in that** the floor cleaning device (1), as long as the floor sensor (18) is already in overlap with the higher adjoining region of a carpet (13) having the carpet edge (14), travels in the direction of the edge (14) at a slight curve tendency away from the edge (14) in the direction of a floor region not covered with carpet (13), such that a return movement to the carpet (13) is carried out every time the sensor (18) no longer reports any overlap with the carpet (13).

11. Method according to either claim 9 or claim 10, **characterised by** the use of a floor cleaning device (1) according to any of claims 1 to 8.

## Revendications

1. Dispositif de nettoyage de sol (1) à déplacement automatique, avec une brosse de nettoyage (4) tournant sensiblement autour d'un axe horizontal et une brosse de nettoyage d'angle (5) tournant sensiblement autour d'un axe vertical, dans lequel le dispositif de nettoyage de sol (1) est capable de passer sur un bord de tapis (14) et dans lequel en outre le dispositif de nettoyage de sol (1) comporte un moyen pour détecter le bord de tapis (14), dans lequel le dispositif de nettoyage de sol (1) est conçu de manière qu'un mode de déplacement pour nettoyer le bord de tapis (14) ou une zone adjacente au bord de tapis (14) puisse être mis en œuvre dans lequel le dispositif de nettoyage (1) adopte une direction de déplacement (R ou V) qui est alignée avec l'extension du bord de tapis (14) et comprend un déplacement par rapport au bord de tapis (14) sur une zone de sol devant le bord de tapis (14), **caractérisé en ce qu'**une distance d'un bord d'un boîtier (6) du dispositif de nettoyage de sol (1) par rapport au bord de tapis (14) peut être choisie de telle manière que la brosse de nettoyage d'angle (5) se déplace, en ce qui concerne sa surface circulaire (17) décrite par des poils de nettoyage (16), dans un chevauchement donné, par exemple centrée sur le bord de tapis (14), mais que la distance peut également être ajustée de telle manière que le bord de tapis (14) s'étende tangentiellement à l'extérieur de la surface circulaire (17) ou en légère sécante par rapport à la surface circulaire (17), ou **en ce que**, en outre, la distance est sélectionnable de telle manière qu'une région d'extrémité de la brosse de nettoyage (4) tournant autour de l'axe horizontal nettoie le bord de tapis (14), dans lequel plus précisément une face frontale de la brosse de nettoyage est déplaçable en étant affectée au bord de tapis (14) et en contact ou en chevauchement avec le bord de tapis (14).

2. Dispositif de nettoyage du sol selon la revendication 1, caractérisé en ce le fait d'atteindre ou de passer sur un obstacle sur lequel il est possible de passer est détecté au moyen d'un capteur de sol (18) d'après une modification de la distance au sol.

3. Dispositif de nettoyage de sol (1) selon l'une des revendications précédentes, **caractérisé en ce qu'**une consommation de courant moteur de la brosse de nettoyage d'angle (5) peut être utilisée pour détecter un obstacle.

4. Dispositif de nettoyage du sol (1) selon l'une des revendications précédentes, **caractérisé en ce qu'**un signal d'un capteur tactile peut être utilisé pour la détection d'un obstacle par capteur.

5. Dispositif de nettoyage de sol selon l'une des revendications 2 à 4, **caractérisé en ce que** le capteur de sol (18) est un capteur fonctionnant sans contact.

6. Dispositif de nettoyage de sol selon l'une des revendications 2 à 4, **caractérisé en ce que** le capteur de sol (18) est conçu comme un capteur de contact et que le fait d'atteindre ou de passer sur un obstacle sur lequel il est possible de passer, peut être détecté par le capteur de contact.

7. Dispositif de nettoyage du sol selon l'une des revendications précédentes, **caractérisé en ce que** l'appareil de nettoyage de sol (1) présente un capteur de suivi de paroi et **en ce que** le fait d'atteindre ou de passer sur un obstacle sur lequel il est possible de passer, peut être détecté par une évaluation d'un signal du capteur de suivi de paroi.

8. Dispositif de nettoyage du sol selon l'une des revendications précédentes, **caractérisé en ce que** l'appareil de nettoyage de sol (1) présente un boitier (6) ayant, en référence à une vue de dessus, un plan de base de boitier et une ou plusieurs roues (2, 3) ayant une surface de roulement, **en ce que** la roue (2, 3) et la brosse de nettoyage (4) sont agencées à l'intérieur du plan de base du boitier et **en ce que** le capteur de sol (18), en référence à la même vue de dessus, est agencé dans un secteur du plan de base de boitier qui est délimité par l'axe longitudinal de la brosse de nettoyage (4) et une perpendiculaire (S) à un axe géométrique (19, 20), la perpendiculaire (S) s'étendant immédiatement à l'extérieur de la surface de roulement, sur le côté de la surface de roulement tourné vers un bord du boitier.

9. Procédé pour faire fonctionner un dispositif de nettoyage de sol (1) à déplacement automatique, qui est capable de passer sur un bord de tapis (14) lors d'un déplacement avec une direction de déplacement à angle droit ou à angle aigu par rapport à une extension longitudinale du bord de tapis (14) et dans lequel en outre l'appareil de nettoyage de sol (1) présente un moyen pour détecter le bord de tapis (14), dans lequel, après que le bord du tapis (14) a été détecté par le dispositif de nettoyage de sol (1), la direction de déplacement du dispositif de nettoyage de sol (1) est modifiée de telle manière qu'il se déplace le long de cet obstacle, **caractérisé en ce que** le déplacement en longeant est réalisé avec une orientation de la direction de déplacement assistée par ordinateur de telle manière qu'une brosse du dispositif de nettoyage (1) nettoie le bord du tapis (14) aussi efficacement que possible, à savoir dans le cas d'une brosse à disque à axe de rotation sensiblement vertical et dépassant d'un contour de base d'un boîtier (6) du dispositif de nettoyage de sol (1) par rapport à une région de rotation des poils (16), est déplacée de manière à peu près centrée sur le bord du tapis (14) ou le bord du tapis (14) forme une tangente ou une sécante légèrement pénétrante par rapport à un cercle de poils formé par les poils en rotation au cours du déplacement ou dans le cas où est prévue une brosse de nettoyage (4) tournant autour d'un axe horizontal, une région d'extrémité de ladite brosse de nettoyage (4) nettoie le bord du tapis (14) lors du déplacement, dans lequel une face frontale de ladite brosse de nettoyage (14) est déplacée en étant affectée au bord de tapis (14) et en contact ou en chevauchement avec le bord de tapis (14).

10. Procédé pour faire fonctionner un dispositif de nettoyage de sol (1) à déplacement automatique selon la revendication 9, **caractérisé en ce que** le dispositif de nettoyage de sol (1) présente un capteur de sol (18) et **en ce que** tant que le capteur de sol (18) est en chevauchement avec la zone adjacente plus élevée d'un tapis (13) présentant le bord de tapis (14), le dispositif de nettoyage de sol (1) est déplacé en direction du bord (14) avec une légère tendance à s'éloigner du bord (14) vers une zone de sol non couverte par le tapis (13) de manière que soit effectué un déplacement de retour vers le tapis (13) chaque fois que le capteur (18) ne signale plus de chevauchement avec le tapis (13).

11. Procédé selon l'une des revendications 9 ou 10, **caractérisé par** l'utilisation d'un dispositif de nettoyage de sol (1) selon l'une des revendications 1 à 8.
